# EUROPÄISCHE PATENTSCHRIFT

(11) **EP 0 923 895 B1**
(45) Veröffentlichungstag und Bekanntmachung des Hinweises auf die Patenterteilung: **03.03.2004**
(21) Anmeldenummer: 98123856.1
(22) Anmeldetag: 16.12.1998
(51) Int. Cl.: A45F 3/12

(54) **Schulterpolster für Tragegurte oder Trageriemen**
Shoulder pad for harness
Coussinet d'éqaule pour harnais

(30) Priorität: 20.12.1997 DE 29722593 U
(43) Veröffentlichungstag der Anmeldung: 23.06.1999
(73) Patentinhaber: Buchner, Fritz, 68239 Mannheim (DE)
(72) Erfinder: Buchner, Fritz, 68239 Mannheim (DE)
(74) Vertreter: Fischer, Wolf-Dieter, Dipl.-Ing.

(56) Entgegenhaltungen:
- US-A- 4 879 768
- US-A- 4 887 318
- US-A- 5 292 044

## Beschreibung

Die Erfindung betrifft ein Schulterpolster für Tragegurte oder Trageriemen von Taschen oder Rucksäcken mit einer im Schulterbereich angeordneten Gurtunterlage, gemäß dem Oberbegriff von Anspruch 1.

Tragegurte und Trageriemen von Taschen, wie Hand-, Reise-, Foto-, Sport- und sonstigen Taschen oder Rucksäcken und Schulranzen, die im wesentlichen aus Leder oder Kunststoff bestehen, werden üblicherweisse auf den Schultern getragen, wobei sich die unangenehme Eigenschaft ergibt, daß durch abfallende Schultern die Gurte oder Riemen verrutschen. Körperbewegungen bringen den hinteren Teil der Tasche in Schwingung, welche sich über den Tragegurt auf das Schulterpolster übertragen und damit bewirken, daß das Schulterpolster schneller von der Schulter abrutscht. Bekannt ist ein Schulterpolster, das als keilförmiges Auflagepolster ausgebildet ist, das sich von der Gurtinnenseite zur Gurtaußenseite keilförmig verdickt. Die Auflagefläche ist mit feinen in Längsrichtung verlaufenden Rippen versehen, die somit entgegen der Rutschrichtung angeordnet sind. Nachdem dieses Schulterpolster eine beachtliche Dicke aufweist, sind zum Ausgleich der Schulterrundung querverlaufende Rippen angeordnet. Der Tragegurt oder Trageriemen ist in das Schulterpolster integriert. Der wesentliche Nachteil dieser bekannten Ausführungsform besteht darin, daß dieses Polster derart globig ausgebildet ist und im ganzen aus Gummi oder Kunststoff gefertigt ist, daß eine Verwendung allenfalls bei Sporttaschen und ähnlichen Behältnissen in Frage kommt, während z.B. eine Verwendung an Damentaschen und dergleichen nicht in Frage kommt. Ein weiterer wesentlicher Nachteil besteht darin, daß ein solches Schulterpolster nicht auswechselbar ist und insbesondere bei solchen Taschen nicht nachgerüstet werden kann. Außerdem ist es nachteilig, daß z.B. bei doppelt liegenden Tragegurten oder Trageriemen, womit Damentaschen überwiegend ausgerüstet sind, die Tasche zum Öffnen abgenommen werden muß. Auch bei auswechselbaren Schulterpolstern ist dies nachteilig, wenn beide Gurte vom Schulterpolster festgehalten sind. Weiterhin haben die bekannten Foto-, Reise- oder Sporttaschen mit Trageriemen fabrikationsmäßig verbundene Schulterauflagen, die nur durch Abschneiden entfernt werden können. Da aber auch viele Taschen ganz ohne Schulterauflagen der Tragegurte geliefert werden, ist ein nachträgliches Anbringen notwendig.

Aus der US-A-4 887 318 ist ein Schulterpolster für Tragegurte oder Trageriemen von Taschen oder Rucksäcken mit einer im Schulterbereich angeordneten Gurtunterlage bekannt, die ein keilförmiges Auflagepolster aufweist, welches sich von der Gurtinnenseite zur Gurtaußenseite keilförmig verdickt. Die Gurtunterlage ist an ihrer Auflagefläche mit langgestreckten Noppen oder gitterförmigen Erhöhungen versehen, und an den Enden der Gurtunterlage sind Haltelaschen angeordnet, mit denen die Gurtunterlage am Tragriemen einer Tasche oder eines Rucksacks befestigt wird. Aufgrund der in Längsrichtung des Schulterpolsters betrachtet gleichförmigen Dicke der Gurtunterlage rutscht das Polster bei Personen mit sehr schmalen Schultern leicht von der Schulter ab.

Der Erfindung liegt die Aufgabe zugrunde, ein derartiges Schulterpolster so auszubilden, daß es unter zuverlässiger Vermeidung eines Verrutschens bei allen Arten von Taschen, auch bei Damentaschen unter Beibehaltung seiner Funktionalität verwendet werden kann und auch nachrüstbar ist, auch in Lederoberfläche und als Kunststoffkeilpolster.

Diese Aufgabe wird nach der Erfindung gelöst durch die Merkmale von Anspruch 1.

Weiterhin ist es vorteilhaft, daß die Gurtunterlage zur Gurtinnenseite hin einen Halsausschnitt aufweist.

Weiterhin ist es vorteilhaft, daß zur Gurtaußenseite auf der Oberseite der Gurtunterlage ein Federbügel angeordnet ist. In diese Federbügel kann der zweite Tragriemen eingelegt werden. Zum Öffnen der Tasche kann der zweite Riemen aus dem Federbügel entnommen werden, so daß es nicht erforderlich ist, die Laschen des Schulterpolsters zu öffnen.

Weiterhin ist es vorteilhaft, daß die Haltelaschen einteilig mit der Gurtunterlage ausgebildet und mittels Druckknopf schließbar sind.

Es wird weiterhin vorgeschlagen, daß die Führung seitliche an den Längsseiten des Auflagepolsters angeordnete Abdeckungen aufweist.

Es wird weiterhin vorgeschlagen, daß das Auflagepolster auf dem Tragegurt aufgenäht, aufgeklebt oder aufgeschweißt sowie bei Textilgurten eingewebt ist.

Die Erfindung wird in der nachfolgenden Beschreibung anhand von in den Zeichnungen dargestellten Ausführungsbeispielen näher erläutert.

Es zeigen,
- Fig. 1: eine Draufsicht auf ein derartiges Schulterpolster mit dem Tragegurt,
- Fig. 2: eine schaubildliche Ansicht eines Schulterpolsters jedoch ohne die verdickte Endabschnitte gemäß Erfindung,
- Fig. 3: eine Druntersicht des Schulterpolsters gemäß Fig. 2,
- Fig. 4: eine Druntersicht des Schulterpolsters mit einer gemäß Erfindung gestalteten Auflagefläche,
- Fig. 5: eine schaubildliche Ansicht des Schulterpolsters gemäß einer weiteren Ausführungsform,
- Fig. 6: eine Druntersicht gemäß Fig. 5,
- Fig. 7: eine weitere Ausgestaltung der Auflagefläche des Schulterpolsters gemäß Fig. 5,
- Fig. 8: eine Ansicht des Clip,
- Fig. 9: einen Grundriß von Fig. 8,
- Fig. 10.: die Anordnung des Schulterpolsters mit dem Tragegurt an einem Träger,
- Fig. 11: eine Draufsicht auf ein solches Schulterpolster mit Tragegurt gemäß einer weiteren Ausführungsform,
- Fig. 12: einen Schnitt nach der Linie A-A in Fig. 11,
- Fig. 13: eine Draufsicht auf das Schulterpolster gemäß einer weiteren Ausführungsform,
- Fig. 14: eine Draufsicht auf das Schulterpolster gemäß einer weiteren Ausführungsform,
- Fig. 15: eine Druntersicht auf das Schulterpolster mit seiner Auflagefläche, jedoch ohne die verdickte Endabschnitte gemäß Erfindung,
- Fig. 16: eine schaubildliche Ansicht des Schulterpolsters,
- Fig. 17: eine weitere Ausführungsform des Schulterpolsters in schaubildlicher Ansicht,
- Fig. 18: eine Ansicht des Schulterpolsters, in einen Tragegurt eingenäht jedoch ohne die verdickte Endabschnitte gemäß Erfindung,
- Fig. 19: einen Schnitt nach der Linie B-B in Fig. 18.

Die in den Fig. 1 bis 3 dargestellte Ausführungsform eines derartigen Schulterpolsters weist eine Gurtunterlage 1 auf, die als keilförmiges Auflagepolster 2 ausgebildet ist, wobei in einer nutförmigen Führung 15 an der Oberseite 16 des Auflagepolsters 2 ein Tragegurt 5 oder Riemen gehaltert ist. Das keilförmige Auflagepolster 2 verdickt sich von der Gurtinnenseite 3 her zur Gurtaußenseite 4, d. h. im Bereich des Halses 22 eines Trägers befindet sich die schmale Längsseite 18 und an der gegenüberliegenden Längsseite 18 die erhöhte Seite.

Bei der dargestellten Ausführungsform sind beidseitig zur Führung 15 seitliche Abdeckungen 19 zur Halterung des Gurtes 5 und jeweils an den Enden C-förmig ausgebildete Clipse 17 vorgesehen, die zur besseren Halterung an ihren Enden hakenartig geformt sind. Die Clipse 17 werden auf die Längsseiten 18 des Auflagepolsters 2 aufgeclipst. Gegebenenfalls lassen sich auf den Clipsen 17 zum Anbringen von Werbeträgern Plättchen 23 befestigen. Das Auflagepolster 2 kann am Tragegurt 5 auch unmittelbar aufgeklebt oder aufgeschweißt werden. Bei entsprechender Gestaltung der Führung 15 kann das Auflagepolster 2 auch ohne Clipse 17 verwendet werden.

Die Auflagefläche 6 des Auflagepolsters 2 ist mit verschieden gestalteten Noppen versehen. So zeigt die Ausführungsform nach Fig. 3 an der Gurtinnenseite 3 meanderartige Noppen 7 und zur Gurtaußenseite viereckige Außennoppen 8, jedoch nicht die gemäß Erfindung verdickte Endabschnitte. Bei der weiteren Ausführungsform nach Fig. 4 ist die Auflagefläche 6 derart abgewandelt, daß zur Gurtaußenseite 4 hin abgerundete Noppen 11 vorgesehen sind. Außerdem befinden sich jeweils an Endabschnitten 9 ovale, über die ganze Breite des Auflagepolsters reichende verdickte Noppen, die einerseits in einer Vertiefung 20 im Schlüsselbeinbereich des Trägers und andererseits in einer Vertiefung 21 an der Schulterrückseite des Trägers zur Auflage kommen (Fig. 10).

Bei der weiteren Ausführungsform nach den Figuren 5 und 6 ist die Auflagefläche 6 des Auflagepolsters 2 zur Gurtaußenseite hin mit einer zahnförmigen Auflage 14 versehen und zur Gurtinnenseite 3 mit eckigen Noppen 12. Diese Gestaltung der Auflagefläche 6 weist gemäß einer anderen Ausführungsform (Fig. 7) zur Gurtinnenseite 3 hin Längsrippen 10 auf, während zur Außenseite 4 hin die zahnförmige Auflage 14 vorgesehen ist.

Bei der Ausführungsform nach den Fig. 11 und 12 sind an der Gurtunterlage 1 jeweils an den Enden Haltelaschen 13 angebracht, die nach dem Einlegen des Gurtes 5 umgefaltet und an einem Druckknopf 28 geschlossen werden. Die Gurtunterlage 1 weist außerdem zur Gurtinnenseite 3 hin einen Halsausschnitt 27 auf. An der gegenüberliegenden Seite, d.h. zur Gurtaußenseite 4 hin, sind am Rand erhöhte seitliche Hakenstützen 24 angebracht. Diese seitlichen Hakenstützen 24 bewirken, daß bei Taschen mit zwei Tragriemen nur der eine Tragriemen am Auflagepolster 2 befestigt werden braucht, während der zweite Tragriemen lose auf dem Auflagepolster 2 aufliegt und durch die seitlichen Hakenstützen 24 an einem Abrutschen gehindert wird. Zum Öffnen der Tasche kann somit der zweite Riemen entnommen werden, und es ist nicht erforderlich, die Laschen 13 des Auflagepolsters 2 zu öffnen. Die Auflagefläche 6 des Polsters 2 ist mit feinen nadelförmigen Noppen 29 versehen, die besonders gut ein Abrutschen des Auflagepolsters 2 verhindern.

Bei der Ausführungsform nach Fig. 13 ist an Stelle derartiger seitlicher Stützen 24 ein Federbügel 25 zur Gurtaußenseite 4 hin befestigt, wobei der untere Teil des Federbügels 25 in der keilförmigen Auflage 2 eingearbeitet ist. In diesen Federbügel 25 kann der zweite Tragriemen eingelegt werden.

Bei der weiteren Ausführungsform nach Fig. 14 sind die Laschen 13 einteilig mit der Gurtunterlage 1 verbunden und werden bei der Herstellung mit angegossen. Das Schließen dieser Haltelaschen 13 erfolgt mit Hilfe von Druckknöpfen 28.

Das in den Fig. 15 und 16 gezeigte Schulterpolster besitzt eine Auflagefläche 6 mit gitterförmigen niedrigen Erhöhungen 26. Die verdickte Endabschnitte gemäß Erfindung sind nicht gezeigt. Ein besonders guter Halt ergibt sich dann, wenn die Endabschnitte 9 verdickt sind und hierbei ebenfalls mit nadelförmigen Noppen 29 oder mit gitterförmigen Erhöhungen 26 oder dergleichen versehen sind. Diese Endabschnitte kommen in den Vertiefungen 20 und 21 (Fig. 10) zum Liegen.

Bei der Ausführungsform nach Fig. 18 ist das Auflagepolster 2 in den Tragegurt 5 eingenäht oder eingeklebt, wobei seine Auflagefläche 6 zum Träger hin frei ist. Die verdickte Endabschnitte gemäß Erfindung sind nicht gezeigt. Der Tragegurt 5 ist dabei an seitlichen Nähten 30 vernäht.

Ein derartiges keilförmiges Auflagepolster 2 kann für alle Arten und Größen von Trageriemen und Tragegurten 5 für Taschen passend hergestellt werden. Als Material kann sowohl Kunststoff als auch Gummi oder Kombinationen dieser Materialien vorgesehen werden.

### Bezugszeichenliste

- 1: Gurtunterlage
- 2: Auflagepolster
- 3: Gurtinnenseite
- 4: Gurtaußenseite
- 5: Tragegurt
- 6: Auflagefläche
- 7: meanderartige Noppen
- 8: viereckige Außennoppen
- 9: Endabschnitte
- 10: Längsrippen-Noppen
- 11: runde Noppen
- 12: eckige Noppen
- 13: Haltelasche
- 14: zahnförmige Auflage
- 15: Führung
- 16: Oberseite
- 17: Clip
- 18: Längsseite
- 19: seitliche Abdeckung
- 20: Vertiefung im Schlüsselbeinbereich
- 21: Vertiefung an der Schulterrückseite
- 22: Hals
- 23: Plättchen
- 24: seitliche Hakenstütze
- 25: Federbügel
- 26: gitterförmige Erhöhungen
- 27: Halsausschnitt
- 28: Druckknopf
- 29: feine nadelförmige Noppen
- 30: Nähte

## Patentansprüche

1. Schulterpolster für Tragegurte (5) oder Trageriemen von Taschen oder Rucksäcken, mit einer im Schulterbereich anzuordneten Gurtunterlage (1), die ein keilförmiges Auflagepolster (2) aufweist, das sich von der Gurtinnenseite (3) zur Gurtaußenseite (4) keilförmig verdickt, wobei die Gurtunterlage (1) an ihrer Auflagefläche (6) mit Noppen (29) oder gitterförmigen Erhöhungen (26) versehen ist, und an den Enden der Gurtunterlage (1) über diese an der Oberseite (16) anbringbare Clipse (17) oder Haltelaschen (13) vorgesehen sind, **dadurch gekennzeichnet, daß** die Endabschnitte (9) der Gurtunterlage (1) an der Auflagefläche (6) verdickt sind.

2. Schulterpolster nach Anspruch 1, **dadurch gekennzeichnet, daß** sich an den Endabschnitten (9) verdickte Noppen befinden, die einerseits in einer Vertiefung (20) im Schlüsselbeinbereich des Trägers und andererseits in einer Vertiefung (21) an der Schulter-Rückseite des Trägers zur Auflage kommen.

3. Schulterpolster nach Anspruch 1 oder 2, **dadurch gekennzeichnet, daß** die Gurtunterlage (1) zur Gurtinnenseite (3) hin einen Halsausschnitt (27) aufweist.

4. Schulterpolster nach Anspruch 1 bis 3, **dadurch gekennzeichnet, daß** zur Gurtaußenseite (4) auf der Oberseite (16) der Gurtunterlage (1) ein Federbügel (25) angeordnet ist.

5. Schulterpolster nach Anspruch 1 bis 4, **dadurch gekennzeichnet, daß** die Haltelaschen (13) einteilig mit der Gurtunterlage (1) ausgebildet und mittels Druckknopf (28) schließbar sind.

6. Schulterpolster nach einem der vorhergehenden Ansprüche, **dadurch gekennzeichnet, dass** der Tragegurt (5) in einer Führung (15) der Gurtunterlage (1) verläuft.

7. Schulterpolster nach Anspruch 6, **dadurch gekennzeichnet, daß** die Führung (15) seitliche, an den Längsseiten (18) des Auflagepolsters (2) angeordnete Abdeckungen (19) aufweist.

8. Schulterpolster nach Anspruch 1 bis 7, **dadurch gekennzeichnet, daß** das Auflagepolster (2) auf dem Tragegurt (5) aufgenäht, aufgeklebt, aufgeschweißt oder eingewebt ist.

9. Schulterpolster nach einem der vorhergehenden Ansprüche, **dadurch gekennzeichnet, dass** die Gurtunterlage (1) an ihrer Auflagefläche (6) mit einer zahnförmigen Auflage (14) versehen ist.

10. Schulterpolster nach einem der vorhergehenden Ansprüche, **dadurch gekennzeichnet, dass** zur Gurtaußenseite (4) auf der Oberseite (16) der Gurtunterlage (1) seitliche hakenförmige Stützen (24) für einen zweiten Tragegurt angeordnet sind.

## Claims

1. Shoulder pad for carrying straps (5) of bags or rucksacks, comprising a strap underlayer (1) to be arranged in the shoulder region and which comprises a wedge-shaped support pad (2) which thickens in a wedge-like manner from the inner side (3) to the outer side (4) of the strap, the strap underlayer (1) being provided on its support face (6) with nops (29) or latticed elevations (26), and clips (17) or retaining tabs (13) which can be fastened above the strap underlayer (1) on the upper side (16) are provided at the ends of the strap underlayer (1), **characterised in that** the end portions (9) of the belt underlayer (1) are thickened at the support face (6).

2. Shoulder pad according to claim 1, **characterised in that** thickened nops are located at the end portions (9) which, on the one hand, come to rest in an indentation (20) in the clavicle region of the carrier and, on the other hand, in an indentation (21) at the back of the shoulder of the carrier.

3. Shoulder pad according to claim 1 or 2, **characterised in that** the strap underlayer (1) has a neck cutout (27) toward the inner side (3) of the strap.

4. Shoulder pad according to claim 1 to 3, **characterised in that** a spring clip (25) is arranged on the upper side (16) of the strap underlayer (1) toward the outer side (4) of the strap.

5. Shoulder pad according to claim 1 to 4, **characterised in that** the retaining tabs (13) are constructed integrally with the strap underlayer (1) and can be closed by means of press-stud (28).

6. Shoulder pad according to any of the preceding claims, **characterised in that** the carrying strap (5) runs in a guide (15) of the strap underlayer (1).

7. Shoulder pad according to claim 6, **characterised in that** the guide (15) comprises lateral coverings (19) arranged at the longitudinal sides (18) of the support pad (2).

8. Shoulder pad according to claim 1 to 7, **characterised in that** the support pad (2) is sewed, glued, welded or woven to the carrying strap (5).

9. Shoulder pad according to any of the preceding claims, **characterised in that** the strap underlayer (1) is provided at its support face (6) with a tooth-shaped support (14).

10. Shoulder pad according to any of the preceding claims, **characterised in that** lateral hook-like supports (24) are arranged on the upper side (16) of the strap underlayer (1) toward the outer side (4) of the strap for a second carrying strap.

## Revendications

1. Rembourrage d'épaule pour sangles de portage (5) ou courroies de portage de sacs ou sacs à dos, présentant une base de sangle (1) à disposer dans la zone de l'épaule, qui présente un rembourrage d'appui (2) en forme de coin qui s'épaissit en forme de coin du côté intérieur de sangle (3) vers le côté extérieur de sangle (4), la base de sangle (1) étant pourvue sur sa surface d'appui (6) de nopes (29) ou d'élévations en forme de treillis (26), et des agrafes (17) ou des pattes de retenue (13) étant prévues aux extrémités de la base de sangle (1), se montant via celles-ci sur le dessus (16), **caractérisé en ce que** les sections d'extrémité (9) de la base de sangle (1) sont épaissies sur la surface d'appui (6).

2. Rembourrage d'épaule selon la revendication 1, **caractérisé en ce qu'**aux sections d'extrémité (9) se trouvent des nopes épaissies, qui viennent en appui d'une part dans un creux (20) dans la zone de la clavicule du porteur et d'autre part dans un creux (21) à l'arrière de l'épaule du porteur.

3. Rembourrage d'épaule selon la revendication 1 ou 2, **caractérisé en ce que** la base de sangle (1) présente en direction du côté intérieur de sangle (3) une découpe pour le cou (27).

4. Rembourrage d'épaule selon la revendication 1 à 3, **caractérisé en ce qu'**un étrier élastique (25) est disposé sur le dessus (16) de la base de sangle (1) par rapport au côté extérieur de sangle (4).

5. Rembourrage d'épaule selon la revendication 1 à 4, **caractérisé en ce que** les pattes de retenue (13) sont réalisées d'un seul tenant avec la base de sangle (1) et peuvent être fermées au moyen d'un bouton pression (28).

6. Rembourrage d'épaule selon l'une des revendications précédentes, **caractérisé en ce que** la sangle de portage (5) s'étend dans un guidage (15) de la base de sangle (1).

7. Rembourrage d'épaule selon la revendication 6, **caractérisé en ce que** le guidage (15) présente des habillages latéraux (19) disposés sur les côtés longitudinaux (18) du rembourrage d'appui (2).

8. Rembourrage d'épaule selon la revendication 1 à 7, **caractérisé en ce que** le rembourrage d'appui (2) est cousu, collé, soudé ou tissé sur la sangle de portage (5).

9. Rembourrage d'épaule selon l'une des revendications précédentes, **caractérisé en ce que** la base de sangle (1) est pourvue sur sa surface d'appui (6) d'un support (14) en forme de dents.

10. Rembourrage d'épaule selon l'une des revendications précédentes, **caractérisé en ce que** des appuis (24) latéraux en forme de crochets sont disposés sur le dessus (16) de la base de sangle (1) par rapport au côté extérieur de sangle (4), pour une deuxième sangle de portage.
